# EUROPÄISCHE PATENTSCHRIFT

(11) **EP 1 269 579 B1**
(45) Veröffentlichungstag und Bekanntmachung des Hinweises auf die Patenterteilung: **25.03.2009**
(21) Anmeldenummer: 01921189.5
(22) Anmeldetag: 15.03.2001
(51) Int. Cl.: H01R 12/24

(54) **STECKVERBINDER FÜR FLACHBANDLEITUNGEN**
PLUG CONNECTOR FOR PRINTED CIRCUITS
CONNECTEUR A FICHES POUR CONDUCTEURS A BANDE PLATE

(30) Priorität: 25.03.2000 DE 10015044
(43) Veröffentlichungstag der Anmeldung: 02.01.2003
(73) Patentinhaber: DIETER HÖLZLE TECHNIK-PROJEKTE GmbH, 75392 Deckenpfronn (DE)
(72) Erfinder: HÖLZLE, Dieter, 75392 Deckenpfronn (DE); WEBER, Wilfried, 72296 Schopfloch (DE); WILLMANN, Hubert, 78199 Bräunlingen (DE)
(74) Vertreter: Frank, Gerhard
(86) Internationale Anmeldenummer: PCT/DE2001/000969
(87) Internationale Veröffentlichungsnummer: WO 2001/073896

(56) Entgegenhaltungen:
- EP-A- 0 908 968
- WO-A-89/06447
- WO-A-90/04272
- GB-A- 2 178 252
- US-A- 5 370 552
- US-A- 5 542 855

## Beschreibung

Die Erfindung betrifft einen Steckverbinder für Flachbandleitungen gemäß dem Oberbegriff des Patentanspruchs 1.

Die Buchse ist hierbei entweder als Gegenstecker ausgebildet oder zur Montage, beispielsweise auf einer gedruckten Schaltung, der die Flachbandleitung zugeführt werden soll.

Eine Anwendung solcher Steckverbinder ist beispielsweise die elektrische/elektronische Ausrüstung von Kraftfahrzeugen, nämlich die Herstellung von Kabelverbindungen zwischen den Endverbrauchern, wie beispielsweise einer Zentralverriegelung, elektrischen Fensterhebem, verstellbaren Außenspiegeln oder Lautsprecher einerseits, zu den an anderer Stelle im Kraftfahrzeug vorgesehenen Steuereinheiten; für derartige Verbindungen werden zunehmend Flachbandleitungen verwendet, da sie eine große Anzahl von Leitern zur Verfügung stellen.

Als erste weit verbreitete Standardlösung sind Steckverbinder bekannt, bei denen eine flexible Flachbandleitung in die zugehörige Buchse (Gehäuse) gesteckt wird und dadurch die elektrische Verbindung hergestellt wird. Teilweise ist es auch bekannt, Flachbandleitungen durch Aufbringen einer Kunststofffolie zu verstärken, damit sie beim Einstecken in die Buchse nicht abknicken.

Aus der US 5,813,877 ist ein Steckverbinder bekannt, der insbesondere zur Verbindung von flexiblen Leiterfolien mit Kontakten in einer Buchse konzipiert ist. Hierzu wird die bedruckte Leiterfolie mit zwei Hälften eines Steckers umschlossen, so dass ein vorderer Abschnitt heraussteht, mit dem der Stecker dann in die Buchse eingeführt werden kann. Um eine möglichst einwandfreie Einführung der flexiblen, bedruckten Leiterfolien zu ermöglichen, ist ein Spreizmechanismus vorgesehen, der eine Rippe mit darauf folgender Quernut auf dem Oberteil des Steckers beinhaltet, über die das Oberteil der Buchse beim Einschubvorgang gleitet. Diese Rippe mit nachfolgender Quernut ist so dimensioniert und positioniert, dass der Einführungsquerschnitt für die bedruckte Leiterfolie aufgeweitet wird, bis die dort vorgesehenen Kontakte die Endkontakte in der Buchse erreicht haben, danach federt die Rippe in einer Ausnehmung im Oberteil der Buchse elastisch ein und drückt die Endkontakte auf die zugehörigen Kontaktbahnen der Leiterfolie.

Diese Lösung setzt voraus, dass eine präzise Einführung des Steckers in die Buchse erfolgt, um diesen Öffnungs- und Rastmechanismus zur Wirkung zu bringen, und erfordert somit eine hohe Präzision bei der Bedienung, was eine Automatisierung weitgehend ausschließt, denn nur leichte Verkantungen würden bereits zu einem Versagen dieser Konstruktion führen. Die Wirksamkeit und Dauerhaftigkeit der elektrischen Kontaktierung bei diesem System hängt entscheidend von den Materialeigenschaften der Buchse ab, da diese auch die Federeigenschaften der Zunge vorgibt, mit der nach Erreichen der Kontakt-Endposition die Endkontakte auf die Leiterbahnen der bedruckten Leiterfolie gepresst werden. Derartige Kunststoffprodukte unterliegen bekanntlich relativ hohen Fertigungstoleranzen und sind temperatur- und feuchtigkeitsempfindlich, die Zuverlässigkeit der hergestellten Kontakte ist daher nur bedingt ausreichend.

Die DE 198 18 677 A1 zeigt einen zweiteiligen elektrischen Steckverbinder, bestehend aus einem mit Rastarmen an seiner Stirnseite versehenen Stecker und einer dazugehörigen Buchse zur Aufnahme dieser Rastarme. Die Arme bewirken eine Verriegelung von Stecker und Buchse, wenn die Kontaktelemente von Stecker und Buchse ihre Kontaktposition erreicht haben. Der Einsatz von Flachbandleitungen oder bedruckten Leiterfolien und die Problematik einer Verbindungsherstellung unter Einsatz derartiger Bauelemente ist hier nicht angesprochen.

Die DE 198 20 424 A1 zeigt einen elektrischen Steckverbinder, der mittels eines separaten Schiebers koppelbar ist. Hierzu ist es erforderlich, die eine Leitung mit einem ersten Verbinderteil auszustatten, das spezielle Koppelelemente, beispielsweise als Zapfen ausgebildet, aufweist, die in den an einem zweiten Verbinderteil befestigten Schieber einführbar sind, wobei eine Vormontagestellung des Schiebers auf dem zweiten Verbinderteil vorgesehen ist. Erst beim Zusammenstecken beider Verbinderteile kann dann eine endgültige Arretierung erfolgen. Wie eine Verbindung der beiden Verbinderteile mit einer wie auch immer gearteten Leitung beschaffen sein soll, geht aus dieser Druckschrift nicht hervor, insbesondere sind Flachbandleitungen oder bedruckte Leiterfolien nicht angesprochen.

Eine zweite gattungsgemäße Lösung ist aus der Beschreibungseinleitung der US 4,808,113 A bekannt. Hieraus ist bekannt, die Flachbandleitung mit einem Stecker (cable actuator) zu versehen, der eine nach vorne gerichtete Nase aufweist, die eine Oberfläche zur Verfügung stellt, auf der die Leiterabschnitte der Flachbandleitung gehalten werden. Dieser Stecker kann dann mit diesem Nasenabschnitt in die Buchse eingesteckt werden, wobei dann eine elektrische Verbindung zwischen den Leiterabschnitten der Flachbandleitung und korrespondierenden Leiterabschnitten der Buchse zustande kommt. Zur Fixierung von Stecker und Buchse in der als Endstellung vorgesehenen Kontaktposition sind Verriegelungsmittel zwischen Buchse und Stecker vorgesehen. Von diesem Stand der Technik geht die erfindungsgemäße Lösung aus.

Die den Gegenstand der genannten US 4,808,113 A bildende Lösung verzichtet auf einen Stecker zum Umschließen der Flachbandleitung und zieht stattdessen eine schubladenähnliche Ergänzung der Buchse vor, in die das zumindest oben abisolierte Ende eines Flachbandkabels eingelegt werden kann; beim Einschieben der Schublade in eine Endposition in der Buchse werden die abisolierten Oberseiten der Flachbandleitung dann von entsprechend angeordneten Gegenkontakten auf der inneren Oberseite der Buchse beaufschlagt und die elektrische Verbindung hergestellt, wobei auch bei dieser Lösung die zur Kontaktherstellung vorgesehenen Leiterenden der Flachbandleitung von dem schubladenähnlichen Bauteil nach unten abgestützt sind.

Beiden vorstehend erwähnten Lösungen ist gemeinsam, dass die endgültige mechanische Rastposition identisch mit der elektrischen Kontaktposition ist. Bei der erstgenannten Standardlösung ist es zudem erforderlich, den Stecker mit hoher Präzision in die entsprechend bemessene Einstecköffnung der Buchse einzuführen, was aufwendig ist und eine vollautomatische Verbindungsherstellung mit Handhabungsgeräten wie beispielsweise Industrierobotem nahezu ausschließt.

Die vom US-Patent 4,808,113 vorgeschlagene Lösung erleichtert zwar die Einführung des abisolierten Endes der Flachbandleitung in den dort vorgesehenen schlittenähnlichen Einschub der Buchse, jedoch muss hierzu die Flachbandleitung selbst ohne weitere Hilfsmittel ergriffen und bewegt werden, was manuell ein gewisses Fingerspitzengefühl erfordert und ohne zusätzliche Hilfsvorrichtungen mit automatischen Vorrichtungen nicht durchführbar ist.

### Darstellung der Erfindung

Aufgabe der Erfindung ist es im wesentlichen, einen Steckverbinder so zu verbessern, dass eine leichtere manuelle Einführung der Flachbandleitung in die Buchse ermöglicht wird, und insbesondere die Einführung auch mit Handhabungsgeräten teil- oder vollautomatisch durchgeführt werden kann.

Erfindungsgemäß wird diese Aufgabe gemäß dem kennzeichnenden Teil des Patentanspruchs 1 gelöst.

Der Grundgedanke der erfindungsgemäßen Lösung besteht darin, den Bewegungsablauf beim Einstecken des Steckers in die Buchse in zwei Abschnitte aufzuteilen:
- einen ersten Abschnitt, bei dem der mit der Flachbandleitung versehene Stecker bis zu einer Vorrastposition einführbar ist, wozu keine besonders präzise Orientierung von Buchse und Stecker zueinander erforderlich ist. Bereits in dieser Vorrastposition wird eine zugentlastete Fixierung der Flachbandleitung in der Buchse durchgeführt, die bei den bekannten Lösungen erst gleichzeitig mit der Endverrastung oder Endfixierung der Leitung in der Buchse bei Erreichen der Kontaktposition erreicht wird.
- erst anschließend, in einem zweiten Abschnitt, wird dann unter Erhalt der Vorverrastung der Stecker in die Endrastposition weiter vorgeschoben, in der dann erst die elektrische Kontaktierung erfolgt und in an sich bekannter Weise, beispielsweise mittels Verrastungsmittel, Stecker und Buchse kraftschlüssig miteinander verbunden werden.

Die "Vorverlegung" der mechanischen Kopplung zwischen Stecker und Buchse in Verbindung mit einem Stecker und der Vorverrastung ermöglicht es, einen Einführungsschlitz in der Buchse zu konzipieren, der größer ist als der Querschnitt des Stekkers, so dass die "Treffsicherheit" beim Einstecken des Steckers in die Buchse bis zur Vorverraststellung sehr hoch ist, was sowohl bei manueller Vornahme dieses Vorgangs, als auch bei der Durchführung mit Hilfe eines Handhabungsgeräts sehr nützlich ist. Es ist damit auch verfahrenstechnisch möglich, eine zunächst nur mechanische Zuordnung von mehreren Flachbandleitungen zu mehreren Buchsen, beispielsweise auf der gleichen oder auch räumlich voneinander entfernten Platinen vorzunehmen, und die endgültige Kontaktherstellung zwischen den jeweiligen Leiterabschnitten von Flachbandleitung und Buchsen später vorzunehmen, was insbesondere bei umfangreicheren Verdrahtungen und Kabelbäumen von erheblichem Vorteil sein kann.

Die Schaffung dieses gegenüber den Lösungen beim Stand der Technik vergrößerten Eintrittsquerschnittes für den Stecker in die Buchse kann besonders vorteilhaft umgesetzt werden, wenn Stecker und/oder Buchse rampenähnlich aufeinander gleitende Auflageflächen aufweisen, durch die die Einschubbewegung in eine senkrecht dazu gerichtete, höhenmäßige Versetzung umgesetzt wird, mit deren Hilfe dann letztlich sowohl die Endverrastung als auch die Kontaktierung der Leiterabschnitte erreicht wird.

### Kurze Beschreibung der Zeichnungen

Ein bevorzugtes Ausführungsbeispiel des erfindungsgemäßen Steckverbinders wird nun anhand von Zeichnungen erläutert; es zeigen:
- Figur 1: Darstellungen des Steckers:
- in perspektivischer Explosionsdarstellung (Fig. 1 A)
- im Schnitt, zusammengebaut (Fig. 1 B)
- Figur 2: Darstellungen der Buchse:
- in perspektivischer Explosionsdarstellung (Fig. 2A)
- im Schnitt, zusammengebaut (Fig. 2B)
- Figur 3: Perspektivische Gesamtdarstellungen des Steckverbinders vor dem Zusammenstecken:
- Perspektive von oben (Fig. 3A)
- Perspektive von unten (Fig. 3B)
- Figur 4: Darstellungen des Steckverbinders in der Vorrastposition:
- Seitenansicht (Fig. 4A)
- Aufsicht von Fig. 4A (Fig. 4B)
- Schnitt in der Ebene C-C von Fig. 4B (Fig. 4C)
- Schnitt in der Ebene D-D von Fig. 4B (Fig. 4D)
- Schnitt in der Ebene E-E von Fig. 4A (Fig. 4E)
- Teilunteransicht (Fig. 4F)
- Figur 5: Darstellungen des Steckverbinders in der Endrastposition:
- Seitenansicht (Fig. 5A)
- Aufsicht von Fig. 5A (Figur 5B)
- Schnitt in der Ebene C-C von Fig. 5B (Fig. 5C)
- Schnitt in der Ebene D-D von Fig. 5B (Fig. 5D)
- Schnitt in der Ebene E-E von Fig. 5A (Fig. 5E)
- Teilunteransicht (Fig. 5F)
- Figur 6: Darstellungen des Steckverbinders in der Entriegelungsposition:
- Aufsicht (Fig. 6A)
- Schnitt in der Ebene C-C von Fig. 6A (Fig. 6B)
- Schnitt in der Ebene D-D von Fig. 6A (Fig. 6C)
- Unteransicht/Aufsicht (Fig. 6D)
- Teil-Unteransicht/perspektivisch (Fig. 6E)
- Figur 7: Variante des bevorzugten Ausführungsbeispiels des Steckers:
- perspektivische Darstellung des Endabschnitts der Flachbandleitung (Fig. 7A)
- perspektivische Darstellung des Unterteils des Steckers mit eingelegter Flachbandleitung gemäß Figur 7A (Fig.7B)
- Figuren 8-10: 3 Varianten des bevorzugten Ausführungsbeispiels von Stecker und Buchse
Erste Variante:
- Figur 8: Schnittdarstellungen der Buchse mit Ausbildung des U-Bügels als Betätigungselement für den Vorschub der Flachbandleitung
- von der Vorrastposition (Fig. 8A)
- in die Endrastposition (Fig. 8B)
Zweite Variante:
- Figur 9: Schnittdarstellungen (Fig. 9A-9D) von Stecker und Buchse mit eingelegtem Keilelement zur Erzeugung der Vertikalbewegung beim Vorschub der Flachbandleitung von der Vorrastposition in die Endrastposition
- vor dem Einstecken des Steckers (Fig. 9A,9C,9E) und
- in der Endrastposition (Fig. 9B,9D,9F)
Dritte Variante:
- Figur 10: Schnittdarstellungen (Fig. 10A-10D) und perspektivische Darstellungen (Fig. 10E,10F) von Stecker und Buchse mit Schiebeelement zur Erzeugung der Vertikalbewegung in der Endrastposition durch die Kontaktzungen der Buchse
- vor dem Einstecken des Steckers (10A,10C,10E) und
- in der Endrastposition (Fig. 10B,10D,10F).

### Beschreibung des bevorzugten Ausführungsbeispiels

Das in den Figuren 1 bis 6 dargestellte erste Ausführungsbeispiel des Steckverbinders besteht aus einem Stecker 10, mit dessen Hilfe eine Flachbandleitung 40 mit einem Kontaktabschnitt 42 mit 20 ersten Leiterabschnitten 421...440 zur Verbindungsherstellung bereitgestellt wird, sowie aus einer Buchse 20, die eine der Anzahl der ersten Leiterabschnitte 421...440 des Kontaktabschnitts 42 entsprechende Anzahl von Kontakten in Form von 20 zweiten Leiterabschnitten 521...540 bereitstellt. Bei zusammengefügtem Steckverbinder steht somit jeder der ersten Leiterabschnitte 421...440 des Kontaktabschnitts 42 der Flachbandleitung 40 mit dem ihm zugeordneten zweiten Leiterabschnitt 521...540 der Buchse 20 in elektrische leitender Kontaktverbindung.

Die Leiterabschnitte 421...440 des Kontaktabschnitts 42 werden im nachfolgend beschriebenen Ausführungsbeispiel von der Flachbandleitung 40 abisoliert. Sie können aber auch vom Endabschnitt einer als bedruckte Folie ausgeführten Flachbandleitung gebildet sein.

Der Stecker 10 (Figur 1) weist ein Unterteil 12 in Form eines Kunststoffspritzlings auf, dessen Formgebung vorrangig dazu bestimmt ist, die Flachbandleitung 40 ortsfest zu positionieren und die ersten Leiterabschnitte 421-440 in einer entsprechenden Anzahl von ersten Rinnen 121...140 ortsfest zu positionieren. Zu diesem Zweck ist auf der Unterseite des Flachbandkabels 40 eine Kunststoffauflage 43 geklebt, -die mit einer quer laufenden Stirnkante 125 des Unterteils 12 zusammenwirkt, so dass bei einer planen Auflage des Flachbandkabels 40 auf dem Unterteil 12 eine eindeutige Positionierung sichergestellt ist. Das Unterteil 12 ist schwach keilförmig ausgebildet, so dass eine erste Auflagefläche F12 gebildet wird.

Auf der Unterseite des Unterteils 12 sind ferner Führungsrinnen 160...163 eingeformt, die mit Haltezungen am Unterteil 22 der Buchse 20 zusammenwirken, wie dies weiter unten näher erläutert wird, und die beispielsweise in Figur 3B erkennbar ist.

Das Unterteil 12 bildet an seinen seitlichen Stirnflächen je einen T-förmigen Ansatz 142,143, der zur Verbindung mit einem ebenfalls als Kunststoffspritzling realisierten Oberteil 11 dient.

Das Oberteil 11 besteht im wesentlichen aus einem quaderförmigen Bügel, an dessen Endbereichen zwei nach unten zeigende Rasthakenpaare 171,172 angeformt sind, die die Ansätze 142,143 des Unterteils 12 untergreifen können, so dass bei eingelegter Flachbandleitung 40 dieses in der vorgegebenen Position zwischen Oberteil 11 und Unterteil 12 eingeklemmt gehalten ist (Fig. 1B). Zur axialen Positionierung der Flachbandleitung 40 im Stecker 10 können auf der Unterseite des Oberteils 11 (nicht dargestellte) rinnenartige Profilierungen vorgesehen sein, deren Anzahl der Anzahl der Leiter der Flachbandleitung entspricht, so dass diese Profilierungen an der Stirnseite des Mantelabschnitts 41 der Flachbandleitung 40 anliegen. Die Kunststoffauflage 43 und ggf. diese Profilierungen bewirken somit zusammen eine eindeutige Positionierung der Flachbandleitung 40 und damit auch der ersten Leiterabschnitte 421...440 zwischen Oberteil 11 und Unterteil 12 des Steckers 10, womit auch eine axiale Zug- und Druckentlastung des Kontaktabschnitts 42 gewährleistet ist.

Insbesondere aus der Darstellung des Steckers in Figur 1B im derart zusammengebauten Zustand wird deutlich, dass der Frontabschnitt 12A des Unterteils 12 des Steckers 10 das Oberteil 11 genau um die Länge der ersten Leiterabschnitte 421...440 überragt bzw., dass der von diesen gebildete Kontaktabschnitt 42 auf genau diese Länge zugeschnitten ist, wobei die ersten Leiterabschnitte in den oben beschriebenen ersten Rinnen 121...140 des Unterteils 12 jeweils individuell auch gegen seitliche Verschiebung gesichert gehalten sind.

Diese Maßnahmen gewährleisten, dass jeder Position des Steckers 10 selbst auch eine eindeutig definierte, unverrückbare Position jedes der ersten Leiterabschnitte 421-440 zugeordnet ist, was für den technischen Erfolg der erfindungsgemäßen Lösung von Bedeutung ist.

An diesem, das Oberteil 11 überragenden Frontabschnitt 12A des Unterteils 12 sind ferner im seitlichen Randbereich zwei Ausschnitte 151,152 vorgesehen, in die ein Verriegelungselement einführbar ist, wie dies unten erläutert wird.

Die Buchse 20 (Figur 2), die hier beispielsweise auf einer Platine 80 angeordnet ist, beinhaltet ein Unterteil 22, das auch als Kontaktträger für die zweiten Drahtabschnitte 521...540 dient, so dass diese mittels zweiter Rinnen 241...260 in definierter Position und in einem Abstand zueinander gehalten sind, die dem Abstand der ersten Leiterabschnitte 421...440 der im Stecker 10 fixierten Flachbandleitung 40 voneinander entsprechen.

Das Unterteil 22 der Buchse 20 weist zwei seitliche erste Ausschnitte 253,254 mit Sperrzungen 251,252 auf, die erst nach seitlichem Wegdrücken nach außen das genannte Verriegelungselement durchgreifen lassen, wie dies weiter unten noch beschrieben wird. Weiterhin sind zwei mittlere, zweite Ausschnitte 263,264 vorgesehen, in die Halteelemente in Form von Haltezungen 261,262 mit nach oben aus der zweiten Auflagefläche F22 zeigenden Noppen 261A,262A hineinragen, die mit den Führungsrinnen 160...163 im Unterteil 12 des Steckers 10 zusammenwirken.

Der von den Drahtabschnitten 521...540 weg zeigende Abschnitt des Unterteils 22 ist schwach keilförmig ausgebildet, so dass eine zweite Auflagefläche F22 gebildet wird, die mit der ersten Auflagefläche F12 des ebenfalls keilförmig ausgebildeten Frontabschnitts 12A des Unterteils 12 des Steckers 10 zusammenwirkt.

Das Oberteil 21 der Buchse wird von einer Halteplatte gebildet, die mittels Bohrungen 273,274 an zwei an den Ecken angeordneten Positionierungszapfen 271,272 des Unterteils 22 geführt ist. Das Oberteil 21 überdeckt die zweiten Drahtabschnitte 521...540 und weist in seinem vorderen Bereich eine quer laufende Nut 228 auf, in der ein als Verriegelungselement dienender U-Bügel 30 gehalten ist. Der U-Bügel 30 weist jeweils in Richtung zum Unterteil 22 zeigende erste, äußere Rastzungen 31,32 zum Eingriff in seitliche Aussparungen 231,232 des Unterteils 22 auf, sowie zweite, innere Rastzungen 33,34, die zur Verriegelung bei eingeführtem Stecker 10 dienen.

Zur Verbindung von Oberteil 21 und Unterteil 22 der Buchse 20 dienen ausserdem seitlich am Oberteil 21 angeformte Rastzungen 211,212, die seitliche Nasen 221,222 des Unterteils 22 untergreifen, woraus sich der in Figur 2B dargestellte Montagezustand der Buchse 20 ergibt, bei dem Oberteil 21 und Unterteil 22 von den Rastzungen 211,212 zusammengehalten sind ,und der U-Bügel 30 von seinen Rastzungen 31,32 im Unterteil 22 gehalten wird.

Zur automatischen Handhabung von Stecker und Buchse mittels eines Handhabungsgeräts, beispielsweise eines Industrieroboters, weisen die Oberteile 11 und 21 Handhabungsteile in Form von hakenförmigen Aufsätzen 11A, 11B bzw. 12A, 12B auf, wie dies in Fig. 3A dargestellt ist.

### Kurzbeschreibung der Funktion

Zur aufeinanderfolgenden Erzeugung einer Vorverrastung, Endverrastung und einer Entriegelung zwischen Stecker 10 und Buchse 20 dienen die oben erwähnten Bauelemente wie folgt:
Die beiden Auflageflächen F12 des Unterteils 12 des Steckers 10 und F22 des Unterteils 22 der Buchse 20 sind komplementär jeweils um einen spitzen Winkel α gegenüber der Horizontalen derart geneigt, dass bei montierter Buchse 20 mit aufgesetztem U- Bügel 30 eine nahezu kräftefreie Einführung des Steckers 10 in die Buchse 20 gewährleistet ist, bis bei Erreichen einer axialen Rastposition R die Noppen 261A,262A der Haltezungen 261,262 in eine zugehörige Profilierung 164,165 in den Führungsrinnen 160...163 im Unterteil 12 des Steckers 10 eingreifen. In dieser Vorrastposition hat das Unterteil 12 des Steckers 10 die beiden Sperrzungen 251,252 im Unterteil 22 der Buchse 20 noch nicht nach außen weg gedrückt, so dass die zur Endverrastung bestimmten zweiten Rastzungen 33,34 des U-Bügels das Unterteil 12 des Steckers 10 noch nicht durchgreifen können. Erst beim weiteren Vorschieben des Steckers 10 werden die Sperrzungen 251,252 von den abgeschrägten Eckbereichen des Frontabschnitts 12A seitlich weggedrückt ,so dass bei Erreichen der Endrastposition die beiden zweiten Ausschnitte 151,152 im Stecker 10 zum Durchgriff der zweiten inneren Rastzungen 33,34 des U-Bügels 30 durch das Unterteil 22 und die Ausnehmungen 253,254 hindurch zur Verrastung an der Unterseite des Steckers 10 in den Ausnehmungen 151,152 freigegeben sind.

Beim Entriegeln der Verbindung bewirkt die Formgebung der Führungsrinnen 160...163 zwischen Stecker 10 und U-Bügel 30 beim Aufdrücken der ersten Rastzungen 31,32 und nach oben Wegziehen des U-Bügels 30, dass beim Herausziehen des Steckers 10 aus der Buchse 20 eine Verrastung in der Vorrastposition vermieden wird, so dass der Bewegungsablauf beim Einführen und Entnehmen aus der Buchse 20 unterschiedlich ist.

### Beschreibung der Funktionspositionen

Im folgenden werden die Positionen von Stecker 10 und Buchse 20 näher erläutert; hierbei sind in den Figuren 4 bis 6 nur diejenigen Bezugszeichen angegeben, die Bauteile kennzeichnen, die in der jeweiligen Position von funktionaler Bedeutung sind:

### Stecker und Buchse montiert (Figur 3):

Das Oberteil 11 des Steckers 10 ist mit dem Unterteil 12 fest verbunden, wobei die beiden Rastzungenpaare 171,172 die beiden horizontalen Abschnitte der T-förmigen Ansätze 142,143 untergreifen. Damit ist die Flachbandleitung 40 so zwischen Oberteil 11 und Unterteil 12 fixiert, dass sein Kontaktabschnitt 42 auf dem Frontabschnitt 12A positioniert ist, der vor der Einführung in Richtung zur Buchse 20 orientiert wird.

Dementsprechend ist das Oberteil 21 der Buchse 20 mit dem Unterteil 22 verbunden, in dem die beiden seitlichen Rastzungen 211,212 des Oberteils 21 die zugeordneten seitlichen Nasen 221,222 des Unterteils 22 untergreifen.

Der U-Bügel 30 wird seinerseits am Unterteil 22 gehalten, indem seine Rastzungen 31,32 in die seitlichen Aussparungen 231,232 des Unterteils 22 einrasten. In Figur 3A sind U-Bügel 30 und Oberteil 21 in montagefertiger Vorposition dargestellt, in der Unteransicht der Figur 3B sind Oberteil 21 und U-Bügel 30 verrastet, wie aus den seitlichen Eingriffen der Rastzungen 31,32 bzw. 211,212 erkennbar ist.

Bei der in Fig. 3A und 3B gezeigten Position ist demnach der Stecker 10 einsteckbereit in die Buchse 20. Hierbei ist von Bedeutung, dass bei dieser Einführbewegung die Auflagefläche F12 des Steckers 10 auf die Auflagefläche F22 der Buchse 20 nach Art einer schiefen Ebene rampenähnlich aufgleitet, wodurch die axiale Einsteckbewegung des Steckers 10 in die Buchse 20 gleichzeitig auch in eine Vertikalverschiebung des Steckers 10 zur Buchse 20 hin umgesetzt wird, und damit insbesondere auch in eine Vertikalverschiebung der ersten Leiterabschnitte 421...440 zu ihren jeweils zugeordneten "Kontaktpartnem" unter den zweiten Leiterabschnitten 521...541 in der Buchse 20.

Infolge der rampenähnlichen Konstruktion, realisiert durch die komplementären Auflageflächen F12 und F22, besitzt der Stecker beim Kontaktieren der Buchse 20 nicht nur axiales, sondern in gewissem Umfang auch vertikales Spiel, so dass zu einer ersten Positionierung des Steckers 10 relativ zur Buchse 20 zu Beginn des Einsteckvorganges keine besonders präzise relative Ortsausrichtung dieser beiden Bauteile zueinander vorgenommen werden muss, was insbesondere bei automatisierten Vorgängen von wesentlicher Bedeutung ist, aber auch bei manueller Montage von Stecker 10 und Buchse 20, da die erforderliche geringe Präzision bei Beginn des Einsteckvorganges entsprechend schnell und damit kostengünstig ausgeführt werden kann.

### Vorrastposition (Figur 4):

Auf dem Weg zur Kontaktherstellung ist die eingangs schon erwähnte Vorrastposition vorgesehen, deren wesentliche Funktion von den Haltezungen 261,262 mit ihren Rastnoppen 261 A,262A wahrgenommen wird, im Zusammenspiel mit den Führungsrinnen 161/161A und 162/162A auf der Auflagefläche F12 des Steckers 10.

Nach Durchführung des vorbereitenden Einsteckvorgangs gelangt der Stecker 10 mit der Flachbandleitung 40 zu einer bestimmten axialen Position relativ zur Buchse 20, die in Figur 4A als Vorrastposition R gekennzeichnet ist, für die die Stirnkante des Oberteils 11 des Steckers 10 der Maßstab sein soll. Die beiden Auflageflächen F12 und F22 liegen aufeinander, der U-Bügel 30 befindet sich noch nicht im Eingriff mit dem Unterteil 22 der Buchse 20. Diese Position wird dadurch erreicht, dass (Figur 4C und 4F) die beiden Haltezungen 261 und 262 mit ihren Noppen 164 und 165 eine stufenförmige Profilierung 164,165 am Beginn der Rastrinne 161A bzw. 162A (Figur 3B) rastend hintergreifen und in dieser Position somit die Vorverrastung des Steckers 10 in der Buchse 20 erreicht wird.

Diese Vorrastposition R befindet sich um das Maß Dx (Figur 4D) vor der axialen Endrastposition, dementsprechend befindet sich die Oberfläche des Kontaktabschnittes 42 mit den Leitern 421...440 des Steckers 40 in einem vertikalen Abstand Dz von der Unterseite des bogenförmigen Kontaktabschnitts der zugehörigen Leiterabschnitte 521...540 der Buchse 20, wobei zwischen diesen beiden Werten aufgrund des Neigungswinkels α der Aufgleitrampe die Beziehung Dz = (Dx) x (sin α) besteht. Hierbei ist das vertikale Spiel Dz geringer gewählt als die Eintauchtiefe der Noppen 261A,262A der Haltezungen 261,262 in die Profilierungen 164,165. Da die zweiten Leiterabschnitte 521...540 nicht nach oben ausweichen können, hat dies zur Folge, dass der Stecker 10 nicht mehr aus der Buchse 20 herausgezogen werden kann, wenn die Vorrastposition R erst einmal erreicht ist und die Haltezungen der Buchse in die Profilierungen des Steckers eingerastet sind. Dies bedeutet natürlich auch, dass eine stabile Relativpositionierung von Stecker 10 und Buchse 20 gewährleistet ist, die in diesem Sinn auch als Sicherungsposition bezeichnet werden kann.

In dieser Vorrastposition befindet sich der U-Bügel 30 noch in seiner Bereitschaftsstellung, d.h., seine inneren Rastzungen 33,34 können noch nicht nach unten gedrückt werden, da die entsprechenden Aussparungen 253,254 im Unterteil 22 noch von den Sperrzungen 251,252 blockiert sind, deren vorderes Ende bei der Vorrastposition gerade erst in Anlage mit den abgeschrägten Eckabschnitten des Frontabschnittes 12A des Steckers 10 kommt (Figur 4E). Die Betätigung des U-Bügels 30 ist folglich in der Vorrastposition gesperrt und bleibt der nachfolgend beschriebenen Endrastposition vorbehalten.

### Endrastposition (Figur 5):

Zum Erreichen der Endrastposition E (Figur 5A und 5B) wird der Stecker 10 aus der Vorrastposition V weiter in die Buchse 20 hineingeschoben, bis beim dargestellten Ausführungsbeispiel die Hinterkante des Oberteils 11 mit der Frontkante des Unterteils 22 fluchtet, so dass nunmehr Dx = 0 beträgt. Bei dieser Bewegung gleiten die Haltezungen 261,262 über rampenähnliche Aufgleitflächen 164A,165A (Figur 5F) von den Profilierungen 164,165 weg und gelangen somit in den zur Flachbandleitung 40 zeigenden Abschnitt der Führungsrinne 161 A bzw. 162A (Figur 3B).

Mit der axialen Verschiebung des Steckers 10 in die Buchse 12 von der Vorrastposition V in die Endrastposition E ist aufgrund der schon erläuterten rampenähnlichen Aufgleitbewegung auch eine entsprechende vertikale Bewegungskomponente verbunden, derart, dass nun auch das Spiel bzw. der Abstand Dz zwischen den ersten Leiterabschnitten 421...440 und den zweiten Leiterabschnitten 521...540 zu Null wird, d.h., in der Endrastposition E ist auch gleichzeitig die Kontaktposition K der Leiterabschnitte von Stecker 10 und Buchse 20 hergestellt. In dieser axialen Relativposition zwischen Stecker 10 und Buchse 20 befinden sich nun auch die inneren Rastzungen 33,34 des U-Bügels 30 oberhalb der seitlichen Aussparungen 151,152 im Frontabschnitt 12A des Steckers 10, eine Blockierung durch die Sperrzungen 252,262 ist nicht mehr gegeben, da diese vom weiter vorgeschobenen Frontabschnitt 12A weiter zur Seite gebogen worden sind (Figur 5E). Die Kontaktposition K kann nun also durch Niederdrücken des U-Bügels 30 gesichert werden, bis die inneren Rastzungen 33,34 die Aussparungen 151,152 untergreifen und dort verrasten. Damit ist die Steckverbindung sowohl in mechanischer als auch elektrischer Hinsicht hergestellt.

### Entriegelungsposition (Figur 6):

Soll die Verbindung zwischen Stecker 10 und Buchse 20 wieder gelöst werden, so wird auf die beidseitige Fortsetzung der äußeren Rastzungen 31,32 etwa an den Stellen, die in Figur 2A mit P1 und P2 bezeichnet sind, Druck ausgeübt, so dass durch die wippenähnliche Lagerung der Rastzungen 31 und 32 das untere Ende der Rastzungen 31 und 32 mit den angeformten Rastnasen außer Eingriff mit dem Unterteil 22 der Buchse 20 im Bereich der Aussparungen 231,232 gebracht werden und der U-Bügel 30 nach oben weggezogen werden kann. Nach Erreichen dieser Position kann der Stecker 10 dann aus der Buchse 20 herausgezogen werden, wobei in den Figuren 6 diejenige axiale Position beim Herausziehen dargestellt ist, die der Vorrastposition V beim Einstecken des Steckers 10 in die Buchse 20 entspricht. Durch die Konzeption der Führungsrinnen 161,161A,162,162A in der Auflagefläche F12 und insbesondere die oben erwähnte Anbringung der rampenähnlichen Aufgleitflächen 164A und 165A (Figur 6E) wird erreicht, dass die abgerundeten Stirnseiten der Haltezungen 261,262 infolge ihrer flexiblen Ausgestaltung durch einen schräg verlaufenden "Bypass" zwischen den Kontaktrinnen 162 und 162A bzw. 161 und 161A um die Rastprofilierungen 164,165 herumgeführt werden (Biegepfeile W1 und W2). Diese Konstruktion gewährleistet also, dass nach Lösen der Verriegelung durch Herausziehen des U-Bügels 30 der Stecker 10 ohne größeren Widerstand vollständig aus der Buchse 20 entfernt werden kann.

### Beschreibung von Varianten des bevorzugten Ausführungsbeispiels

Die oben erläuterte axiale Fixierung der Flachbandleitung 40 im Stecker 10 (Figur 1) kann alternativ oder zusätzlich mit der in Figur 7 dargestellten Variante erreicht werden:

Die Flachbandleitung 40' weist hierzu seitliche Einschnitte oder Ausnehmungen 401 und 402 auf, die mit komplementär ausgeformten Zapfen oder Noppen 101 und 102 auf dem Unterteil 11' des Steckers angeordnet sind. Die nicht in Schubrichtung zeigenden Stirnkanten zugehöriger Ausnehmungen/Noppen bewirken die Überleitung axialer Schub- und Zugbeanspruchungen von der Flachbandleitung 40' in das Unterteil 11' des Steckers.

### Beschreibung von Varianten zur Überführung des Steckers von der Vorrastposition in die Endrastposition.

Anstelle des weiteren Einschubs der Flachbandleitung 40 in die Buchse 20 kann auch der U-Bügel 30' zur Erzeugung dieses Vorschubs herangezogen werden, was inbesondere bei einer Automatisierung dieses Vorgangs Vorteile hat.

Figur 8 zeigt eine konstruktive Variante des Zusammenwirkens von U-Bügel 30' mit den Ausnehmungen 151',152' im Unterteil 11' des Steckers, mit der dem U-Bügel 30' nicht nur die oben beschriebene Funktion als Verriegelungselement, sondern auch als Betätigungselement zugeteilt wird.

Der Grundgedanke dieser Realisierung beruht auf der Umsetzung der Vertikalbewegung (Pfeil V1) des U-Bügels 30' durch die seitlichen Abschrägungen X33,X44 der Zungen 33' und 34' des U-Bügels 30' in eine Axialverschiebung (Pfeil V2) des Stekkers 10 in die Endrastposition.

Weitere Varianten haben zum Gegenstand, zunächst ein lineares Einstecken des Steckers in die Buchse zu ermöglichen, und zusätzliche Mittel vorzusehen, mit denen erst nach Erreichen der Vorrastposition die erforderliche vertikale Relativbewegung zwischen den jeweiligen Leiterabschnitten von Stecker und Buchse bewirkt wird, die dann in der elektrischen Kontaktherstellung in der Endrastposition endet.

Eine erste Variante zeigt Figur 9: Hierbei dient ein separates Keilelement 50, das in eine entsprechend abgeschrägte wannenähnliche Ausnehmung 51 im Unterteil 22" der Buchse 20" eingelegt wird und mit dem U-Bügel 30" zusammenarbeitet, als "mobile Aufgleitrampe" anstelle der Aufgleitflächen F12/F22. Das Keilelement weist hierzu Durchbrechungen 501,502 mit seitlichen Abschrägungen X50,Y50 auf, die in der Vorraststellung mit den Aussparungen 151 ",152" im Unterteil 12" fluchten. Auch bei dieser Variante wird die Vertikalbewegung des U-Bügels 30" über die seitlichen Abschrägungen X50,X33" in eine Axialverschiebung umgesetzt, jedoch nicht unmittelbar auf den in die Vorrastposition eingeführten Stecker, sondern auf das Keilelement 50; durch dessen Gleiten auf den hier wesentlichen Aufgleitflächen F50,F51 erfolgt eine aufzugsähnliche Anhebung des aufliegenden Unterteils 12"des Steckers 10", bis die Kontaktposition K zwischen den zugehörigen Leiterabschnitten 121...140 und 521...540 erreicht ist, in der dann die Endverrastung (Fig. 9B,9D,9F) erfolgen kann. Bei dieser Variante tritt demnach der Aufgleitwinkel α" an Stelle des Winkels α der Rampenneigung beim oben stehend geschilderten bevorzugten Ausführungsbeispiel. Auch bei dieser Variante dient der U-Bügel 30 somit auch als Betätigungselement für den Übergang von der Vorrastposition in die Endrastposition.

Eine zweite Variante zeigt Figur 10: Bei dieser Variante tritt funktionell an Stelle des Keilelements 50 ein flach quaderförmiges Schiebeelement 60, das an seiner Unterseite eine Ausformung 61 aufweist, die mit der rinnenförmigen Ausbildung der zweiten Leiterabschnitte 521...540 in der Buchse 20''' zusammenwirkt. Das Schiebeelement 60 weist Durchbrechungen 601,602 auf, durch die der U-Bügel 30''' mit den Schenkeln 33''',34''' durchgreifen kann. Auch hier dienen komplementär ausgebildete Abschrägungen X33'''und X34''' im Zusammenwirken mit Abschrägungen X60 in den Durchbrechungen 601,602 zur Umsetzung der Vertikalbewegung des U-Bügels 30''' in eine

Rückwärtsbewegung des Schiebeelements 60, wodurch dessen Ausformungen 61 auch auf den zweiten Leiterabschnitten 521...540 nach hinten gleiten und diese schließlich in der Kontaktposition K auf die zugehörigen ersten Leiterabschnitte 121...140 hinabdrücken, wo dann die Endverrastung erfolgt. Diese Variante verzichtet folglich im Gegensatz zu den oben geschilderten Ausführungsbeispielen auf eine Vertikalverschiebung des Steckers in der Buchse zum Erreichen der Kontaktposition.

Bei den in den Figuren 8 und 9 geschilderten Varianten ist die beim bevorzugten Ausführungsbeispiel vorgegebene Blockierung der Aussparungen im Stecker durch die Sperrzungen für den Durchgriff des U-Bügels in der Vorrastposition aufgehoben, da hier der Durchgriff des U-Bügels Voraussetzung für Umsetzung der Vertikalverschiebung des U-Bügels in die Axialbewegung des Steckers (Figur 8) oder des Keilelementes (Figur 9) ist.

## Patentansprüche

1. Steckverbinder für Flachbandleitungen mit mehreren Leitern, mit einem Stecker (10), der die Flachbandleitung (40) zumindest teilweise umschließt und einen Kontaktabschnitt (42) freiläßt, und mit einer Buchse (20) mit Kontaktstellen (521-540), in die der Stecker bis zu einer vorgegebenen Kontaktposition einführbar ist, in der die Kontaktstellen der Buchse und des Kontaktabschnitts in elektrisch leitender Verbindung stehen, **dadurch gekennzeichnet, dass** der Stecker (10 ) den Kontaktabschnitt (42) der Flachbandleitung (40) auf einer Seite abstützt, dass ein Halteelement vorgesehen ist, mit dem der Stecker (10) in der Buchse (20 ) zugentlastet vorverrastbar ist, wenn er eine definierte axiale Rastposition (R) in der Buchse (20 ) erreicht hat, und dass nach Überschreiten dieser axialen Rastposition (R) der Kontaktabschnitt (42) oder die Kontaktstellen mit einer vertikalen Bewegungskomponente in die Kontaktposition (K) gelangt/gelangen, in der der Stecker (10) mittels eines Verriegelungselements mit der Buchse (20 ) endverrastbar ist.

2. Steckverbinder nach Anspruch 1, **dadurch gekennzeichnet, dass** der Kontaktabschnitt (42 ) von ersten Leiterabschnitten (421...440) gebildet ist, die von der Flachbandleitung (40) abisoliert sind.

3. Steckverbinder nach Anspruch 1, **dadurch gekennzeichnet, dass** die Flachbandleitung (40) aus einer flexiblen, mit Leitern bedruckten Folie gebildet ist, deren Endabschnitte die ersten Leiterabschnitte bilden.

4. Steckverbinder nach Anspruch 1, **dadurch gekennzeichnet, dass** der Stecker (10) aus einem Oberteil (11) und einem Unterteil (12) mit einem Frontabschnitt (12A) besteht, der das Oberteil (11) um die Länge des Kontaktabschnitts (42) überragt, und dass die Flachbandleitung (40) zwischen Oberteil (11) und Unterteil (12) axial fixiert derart eingeklemmt ist, dass der Kontaktabschnitt (42) auf dem Frontabschnitt (12A) aufliegt und von diesem abgestützt wird.

5. Steckverbinder nach Anspruch 4, **dadurch gekennzeichnet, dass** zur axialen Fixierung auf der Unterseite der Flachbandleitung (40) eine Kunststoffauflage (43) geklebt ist, die mit einer quer laufenden Nut oder Stirnkante (125) des Unterteils (12) als Anschlag zusammenwirkt.

6. Steckverbinder nach Anspruch 4, **dadurch gekennzeichnet, dass** zur axialen Fixierung der Flachbandleitung (40') diese seitliche Aussparungen (401,402) aufweist, die mit komplementär geformten Noppen oder Zapfen (101,102) im Unterteil des Steckers zusammenwirken.

7. Steckverbinder nach Anspruch 4, **dadurch gekennzeichnet, dass** Oberteil (11) und Unterteil (12) mittels seitlicher Rasthakenpaare (171,172) miteinander verbunden und die Flachbandleitung (40) dazwischen verklemmt ist.

8. Steckverbinder nach Anspruch 2 und 4, **dadurch gekennzeichnet, dass** zur axialen Positionierung der Flachbandleitung (40) im Stecker (10) auf der Unterseite des Oberteils Profilierungen vorgesehen sind, die sich gegen die Stirnseite des Mantelabschnitts (41) der Flachbandleitung (40) als Anschlag verhaken.

9. Steckverbinder nach Anspruch 1, **dadurch gekennzeichnet, dass** die Buchse (20) ein Unterteil (22) beinhaltet, in dem zweite Leiterabschnitte (521....540) gehalten sind, die die Kontaktstellen für die ersten Leiterabschnitte (421...440) des Kontaktabschnitts (42) der Flachbandleitung (40) bilden.

10. Steckverbinder nach Anspruch 1 und 7, **dadurch gekennzeichnet, dass** die Buchse (20) ein Oberteil (21) beinhaltet, das die zweiten Leiterabschnitte (521...540) im Unterteil (22) fixiert.

11. Steckverbinder nach Anspruch 1,9 und 10, **dadurch gekennzeichnet, dass** das Verriegelungselement ein im Oberteil (21) geführter U-Bügel (30) ist, der in Richtung zum Unterteil (22) zeigende Rastelemente aufweist, die zur Verbindung des Unterteils (22) mit dem Oberteil (21) dienen und zur Endverrastung in den Stecker (10) eingreifen.

12. Steckverbinder nach Anspruch 11, **dadurch gekennzeichnet, dass** zur Verbindung von U-Bügel (30) und Unterteil (22) zwei erste,äußere Rastzungen (31,32) vorgesehen sind, die in seitliche Aussparungen (231 ,232 ) im Unterteil (22) eingreifen.

13. Steckverbinder nach Anspruch 11, **dadurch gekennzeichnet, dass** zwei zweite,innere Rastzungen (33 ,34 ) vorgesehen sind, die zur Endverrastung in zwei Ausschnitte (151 ,152) im Unterteil (12) des Steckers (10) eingreifen.

14. Steckverbinder nach Anspruch 13, **dadurch gekennzeichnet, dass** Sperrelemente vorgesehen sind, die die Endverrastung durch den U-Bügel (30) nur freigeben, wenn sie vom Stecker (10 ) bei Erreichen der Kontaktposition (K) seitlich weggedrückt worden sind.

15. Steckverbinder nach Anspruch 13, **dadurch gekennzeichnet, dass** die Sperrelemente zwei Sperrzungen (252,252) im Unterteil (22) der Buchse (20) sind.

16. Steckverbinder nach Anspruch 1, 4 und 9, **dadurch gekennzeichnet, dass** das Halteelement zur zugentlasteten Vorverrastung des Steckers (10) in der Buchse (20) mindestens eine Haltezunge (261,262) im Unterteil (22) ist, die bei Erreichen der axialen Rastposition in eine Profilierung (164,165) von Führungselementen (160...163) im Unterteil (12) des Steckers (10) eingreift/eingreifen.

17. Steckverbinder nach Anspruch 1, **dadurch gekennzeichnet, dass** die einander zugewandten Auflageflächen ( F12,F22 ) von Unterteil (22) der Buchse (20) und Unterteil (12) des Steckers (10) komplementär um einen spitzen Winkel (α) derart geneigt sind, dass eine rampenähnliche Aufgleitbewegung entsteht, durch die eine nahezu kräftefreie Einführung des Steckers (10) in die Buchse (20) zumindest bis zur axialen Rastposition und Vorverrastung erfolgt.

18. Steckverbinder nach Anspruch 17, **dadurch gekennzeichnet, dass** an den Auflageflächen (F12,F22 ) erste Führungsrinnen (161A, 162A) vorgesehen sind, in denen die Haltezungen (261,262) beim Übergang von der Vorverrastung in die Endverrastung geführt sind.

19. Steckverbinder nach Anspruch 17, **dadurch gekennzeichnet, dass** an den Auflageflächen (F12,F22) zweite Führungsrinnen (161,162) vorgesehen sind, in die beim Lösen der Endverrastung zur Entriegelung von Stecker (10) und Buchse (20) die Haltezungen (261 ,262) um die Profilierungen (164,165) im Unterteil (12) des Steckers (10) herumgeleitet werden, um eine erneute Verrastung des Steckers in dessen axialer Vorrastposition (V) zu umgehen und seine vollständige Entnahme aus der Buchse (20) zu ermöglichen.

20. Steckverbinder nach Anspruch 11, **dadurch gekennzeichnet, dass** der U-Bügel (30') Betätigungsmittel aufweist, die die Vertikalbewegung des U-Bügels zum Erreichen der Endrastposition zu einem axialen Vorschub des Steckers (10) von der Vorrastposition in die Endrastposition ausnutzen.

21. Steckverbinder nach Anspruch 13 und 20, **dadurch gekennzeichnet, dass** die Betätigungsmittel seitliche Rampenflächen (X33,X34) an den zweiten Rastzungen (33',34') sind, die derart angeordnet sind, dass sie in Eingriff mit den Ausschnitten (151',152') im Stecker (10) gelangen.

22. Steckverbinder nach Anspruch 11, **dadurch gekennzeichnet, dass** die Betätigungsmittel seitliche Rampenflächen (X33",X34") an den zweiten Rastzungen (33",34") sind, die mit einem separaten Keilelement (50) zusammenwirken, das im Unterteil (11) des Steckers (10) in einer wannenähnlichen Aufnahme (51) eingelegt ist.

23. Steckverbinder nach Anspruch 22, **dadurch gekennzeichnet, dass** die Unterseite des Keilelements (50) und die Aufnahmewanne (51) um einen Aufgleitwinkel (α") gegenüber der Horizontalen geneigt sind, so dass eine Verschiebung des Keilelments (50) in die Buchse eine Anhebung des Steckers in die Kontaktposition (K) bewirkt.

24. Steckverbinder nach Anspruch 11, **dadurch gekennzeichnet, dass** die Betätigungsmittel seitliche Rampenflächen (X33''',X34''') an den zweiten Rastzungen (33''',34''') sind, die mit einem Schiebeelement (60) oberhalb der zweiten Leitungsabschnitte (521...540) zusammenwirken und diese auf die ersten Leitungsabschnitte (121...140) herabdrücken, ohne dass eine Vertikalbewegung des Steckers erfolgt.

25. Steckverbinder nach Anspruch 24, **dadurch gekennzeichnet, dass** das Schiebeelement (60) an seiner Unterseite Ausnehmungen (61) aufweist, die in Rinnen im vorderen Bereich des zweiten Leitungsabschnitts (521...540) eingreifen und bei Einwirken der Betätigungsmittel aus diesem unter Niederdrücken der zweiten Leitungsabschnitte (521...540) ausgerückt werden.

## Claims

1. Plug-type connector for ribbon cables with a plurality of conductors, said plug-type connector having a plug (10) that surrounds the ribbon cable (40) at least partially and leaves a contact section (42) free, and having a socket (20) with contact points (521 - 540), into which the plug is introducible as far as a predetermined contact position, in which the contact points of the socket and of the contact section are in electrically conductive communication, **characterized in that** the plug (10) supports the contact section (42) of the ribbon cable (40) on one side, that a retaining element is provided with which the plug (10) is pre-lockable in the socket (20) in a strain-relieved manner when it has obtained a defined axial locking position (R) in the socket (20), and that once the said axial locking position (R) has been exceeded, the contact section (42) or the contact points, with a vertical component of movement, moves or move into the contact position (K) in which the plug (10) is lockable in its final state to the socket (20) by means of a locking element.

2. Plug-type connector according to Claim 1, **characterized in that** the contact section (42) is formed by first conductor sections (421...440), which are insulated from the ribbon cable (40).

3. Plug-type connector according to Claim 1, **characterized in that** the ribbon cable (40) is formed from a resilient foil that is printed with conductors, the end sections of said foil forming the first conductor sections.

4. Plug-type connector according to Claim 1, **characterized in that** the plug (10) comprises an upper part (11) and a lower part (12) with a front section (12A), which protrudes beyond the upper part (11) by the length of the contact section (42), and that the ribbon cable (40), between the upper part (11) and lower part (12), is clamped in place in an axially fixed manner such that the contact section (42) is mounted on the front section (12A) and is supported by said front section.

5. Plug-type connector according to Claim 4, **characterized in that** for the axial securement, a plastic support (43) is adhered to the bottom side of the ribbon cable (40), said plastic support interacting as a stop with a transversely extending groove or end edge (125) of the bottom part (12).

6. Plug-type connector according to Claim 4, **characterized in that** for the axial securement of the ribbon cable (40'), said ribbon cable has lateral recesses (401, 402), which interact with complementary formed nubs or pegs (101, 102) in the bottom part of the plug.

7. Plug-type connector according to Claim 4, **characterized in that** upper part (11) and bottom part (12) are interconnected by means of pairs of lateral locking hooks (171, 172) and the ribbon cable (40) is clamped therebetween.

8. Plug-type connector according to Claim 2 and 4, **characterized in that** for the axial positioning of the ribbon cable (40) in the plug (10), profile sections are provided on the bottom side of the upper part, said profile sections hooking as a stop against the end side of the sheath section (41) of the ribbon cable (40).

9. Plug-type connector according to Claim 1, **characterized in that** the socket (20) has a lower part (22), in which two conductor sections (521...540) are retained, which form the contact points for the first conductor sections (421...440) of the contact section (42) of the ribbon cable (40).

10. Plug-type connector according to Claim 1 and 7, **characterized in that** the socket (20) has an upper part (21), which secures the second conductor sections (521...540) in the bottom part (22).

11. Plug-type connector according to Claim 1, 9 and 10, **characterized in that** the locking element is a U-shaped bracket (30) that is guided in the upper part (21) and includes locking elements that face in the direction of the bottom part (22), serve to connect the bottom part (22) to the upper part (21) and, for the final locking, engage the plug (10).

12. Plug-type connector according to Claim 11, **characterized in that** for connecting the U-shaped bracket (30) and the bottom part (22), two first outer locking tongues (33, 34) are provided, which engage lateral recesses (231, 232) in the bottom part (22).

13. Plug-type connector according to Claim 11, **characterized in that** two second, inner locking tongues (33, 34) are provided, which engage two cut-outs (151, 152) in the bottom part (12) of the plug (10) for the final locking.

14. Plug-type connector according to Claim 13, **characterized in that** blocking elements are provided, which enable the final locking by the U-shaped bracket only once they have been pressed away to the side by the plug (10) when it reaches the contact position (K).

15. Plug-type connector according to Claim 13, **characterized in that** the blocking elements are two blocking tongues (252, 252) in the bottom part (22) of the socket (20).

16. Plug-type connector according to Claim 1, 4 and 9, **characterized in that** the retaining element for pre-locking the plug (10) in the socket (20) in a strain-relieved manner is at least one retaining tongue (261, 262) in the bottom part (22), said retaining tongue, upon obtaining the axial locking position, engages/engage a profile section (164, 165) of guide elements (160...163) in the bottom part (12) of the plug (10).

17. Plug-type connector according to Claim 1, **characterized in that** the bearing surfaces (F12, F22) facing one another of the bottom part (22) of the socket (20) and the bottom part (12) of the plug (10) are inclined in a complementary manner by an acute angle (α), such that a ramp-like sliding-on movement is created, by means of which an almost force-free introduction of the plug (10) into the socket (20) is effected at least as far as the axial locking position and prelocking.

18. Plug-type connector according to Claim 17, **characterized in that** first guide channels (161A, 162A) are provided on the bearing surfaces (F12, F22), in which first guide channels the retaining tongues (261, 262) are guided at the transition from prelocking to final locking.

19. Plug-type connector according to Claim 17, **characterized in that** second guide channels (161, 162) are provided on the bearing surfaces (F12, F22), into which second guide channels, upon release of the final locking for unlocking the plug (10) and socket (20), the retaining tongues (261, 262) are guided around the profile sections (164, 165) in the bottom part (12) of the plug (10) in order to be able to relock the plug in its axial prelocking position (V) and to enable its complete removal from the socket (20).

20. Plug-type connector according to Claim 11, **characterized in that** the U-shaped bracket (30') has actuating means which utilize the vertical movement of the U-shaped bracket to obtain the final locking position to provide an axial forward thrust of the plug (10) from the prelocking position into the final locking position.

21. Plug-type connector according to Claim 13 and 20, **characterized in that** the actuating means are lateral ramp faces (X33, X34) on the second locking tongues (33', 34'), said faces being positioned in such a manner that they enter into engagement with the cut-outs (151', 152') in the plug (10).

22. Plug-type connector according to Claim 11, **characterized in that** actuating means are lateral ramp faces (X33", X34") on the second locking tongues (33", 34"), said faces interacting with a separate wedge element (50) that is inserted in the bottom part (11) of the plug (10) in a well-like receiving means (51).

23. Plug-type connector according to Claim 22, **characterized in that** the bottom side of the wedge element (50) and the receiving well (51) are inclined by a slide-on angle (α") relative to the horizontal such that a displacement of the wedge element (50) into the socket causes the plug to be lifted into the contact position (K).

24. Plug-type connector according to Claim 11, **characterized in that** the actuating means are lateral ramp faces (X33", X34") on the second locking tongues (33", 34"), said faces interacting with a slide element (60) above the second conductor sections (521...540) and pressing them downwards onto the first conductor sections (121...140) without causing a vertical movement of the plug.

25. Plug-type connector according to Claim 24, **characterized in that** the slide element (60) has recesses (61) on its bottom side, said recesses engaging channels in the front region of the second conductor section (521...540) and being forced out of them when the actuating means are operated when the second conductor sections (521...540) are pressed down.

## Revendications

1. Connecteur enfichable pour câbles plats comportant plusieurs conducteurs, avec une fiche (10) qui entoure le câble plat (40) au moins en partie, et expose une portion de contact (42), et avec une prise (20) avec des points de contact (521 à 540) dans laquelle la fiche peut être introduite jusqu'à une position de contact prédéfinie, dans laquelle les points de contact de la prise et de la portion de contact sont en connexion électriquement conductrice, **caractérisé en ce que** la fiche (10) soutient la portion de contact (42) du câble plat (40) sur un côté, **en ce qu'**un élément de retenue est prévu par lequel la fiche (10) peut être enclenchée de façon préliminaire en étant soulagée de tension lorsqu'elle a atteint une position d'arrêt (R) axiale définie dans la prise (20), et **en ce qu'**après le dépassement de cette position d'arrêt (R) axiale, la portion de contact (42) ou les points de contact atteint/atteignent avec une composante de mouvement verticale la position de contact (K), dans laquelle la fiche (10) peut être enclenchée définitivement avec la prise (20) au moyen d'un élément de verrouillage.

2. Connecteur enfichable selon la revendication 1, **caractérisé en ce que** la portion de contact (42) est formée par des premières portions de conducteur (421 à 440) qui sont dénudées sur le câble plat (40).

3. Connecteur enfichable selon la revendication 1, **caractérisé en ce que** le câble plat (40) est formé à partir d'un film flexible, sur lequel des conducteurs sont imprimés et dont les portions d'extrémité forment les premières portions de conducteur.

4. Connecteur enfichable selon la revendication 1, **caractérisé en ce que** la fiche (10) se compose d'une partie supérieure (11) et d'une partie inférieure (12) avec une portion frontale (12A) qui dépasse de la partie supérieure (11) de la longueur de la portion de contact (42), et **en ce que** le câble plat (40) est serré entre la partie supérieure (11) et la partie inférieure (12) en étant axialement fixé de telle sorte que la portion de contact (42) repose sur la portion frontale (12A) et est soutenue par celle-ci.

5. Connecteur enfichable selon la revendication 4, **caractérisé en ce que** pour la fixation axiale, sur la face inférieure du câble plat (40), un revêtement plastique (43) est collé qui coopère comme une butée avec une rainure ou une arête frontale (125), s'étendant transversalement, de la partie inférieure (12).

6. Connecteur enfichable selon la revendication 4, **caractérisé en ce que** pour la fixation axiale du câble plat (40'), celui-ci présente des évidements latéraux (401, 402) qui coopèrent avec des picots ou chevilles (101, 102) de forme complémentaire dans la partie inférieure de la fiche.

7. Connecteur enfichable selon la revendication 4, **caractérisé en ce que** la partie supérieure (11) et la partie inférieure (12) sont reliées ensemble au moyen de paires latérales de crochets d'arrêt (171, 172) et le câble plat (40) est serré entre celles-ci.

8. Connecteur enfichable selon les revendications 2 et 4, **caractérisé en ce que** pour le positionnement axial du câble plat (40) dans la fiche (10), des profilages sont prévus sur la face inférieure de la partie supérieure qui s'accrochent comme une butée contre la face frontale de la portion de gaine (41) du câble plat (40).

9. Connecteur enfichable selon la revendication 1, **caractérisé en ce que** la prise (20) comprend une partie inférieure (22) dans laquelle des deuxièmes portions de conducteur (521 à 540) sont retenues qui forment les points de contact pour les premières portions de conducteur (421 à 440) de la portion de contact (42) du câble plat (40).

10. Connecteur enfichable selon les revendications 1 et 7, **caractérisé en ce que** la prise (20) comprend une partie supérieure (21) qui fixe les deuxièmes portions de conducteur (521 à 540) dans la partie inférieure (22).

11. Connecteur enfichable selon les revendications 1, 9 et 10, **caractérisé en ce que** l'élément de verrouillage est un étrier en U (30) guidé dans la partie supérieure (21) et qui présente des éléments d'arrêt tournés en direction de la partie inférieure (22) qui servent à relier la partie inférieure (22) à la partie supérieure (21) et s'engagent dans la fiche (10) pour l'enclenchement définitif.

12. Connecteur enfichable selon la revendication 11, **caractérisé en ce que** pour relier l'étrier en U (30) et la partie inférieure (22), deux premières languettes d'arrêt extérieures (31, 32) sont prévues qui s'engagent dans des évidements latéraux (231, 232) dans la partie inférieure (22).

13. Connecteur enfichable selon la revendication 11, **caractérisé en ce que** deux deuxièmes languettes d'arrêt intérieures (33, 34) sont prévues qui s'engagent pour l'enclenchement définitif dans deux découpes (151, 152) dans la partie inférieure (12) de la fiche (10).

14. Connecteur enfichable selon la revendication 13, **caractérisé en ce que** des éléments de blocage sont prévus qui libèrent l'enclenchement définitif par l'étrier en U (30) seulement quand ils ont été écartés latéralement par la fiche (10) lorsque la position de contact (K) est atteinte.

15. Connecteur enfichable selon la revendication 13, **caractérisé en ce que** les éléments de blocage sont deux languettes de blocage (252, 252) dans la partie inférieure (22) de la prise (20).

16. Connecteur enfichable selon les revendications 1, 4 et 9, **caractérisé en ce que** l'élément de retenue pour l'enclenchement préliminaire soulagé en tension de la fiche (10) dans la prise (20) est au moins une languette de retenue (261, 262) dans la partie inférieure (22) qui s'engage(nt) dans un profilage (164, 165) d'éléments de guidage (160 à 163) dans la partie inférieure (12) de la fiche (10) lorsque la position d'arrêt axiale est atteinte.

17. Connecteur enfichable selon la revendication 1, **caractérisé en ce que** les surfaces d'appui (F12, F22), tournées l'une vers l'autre, de la partie inférieure (22) de la prise (20) et de la partie inférieure (12) de la fiche (10) sont inclinées de façon complémentaire sous un angle aigu (α) de telle sorte qu'un mouvement de glissement vers le haut, à la manière d'une rampe, est créé, par lequel une introduction presque sans forces de la fiche (10) dans la prise (20) est effectuée au moins jusqu'à la position d'arrêt axiale et l'enclenchement préliminaire est effectué.

18. Connecteur enfichable selon la revendication 17, **caractérisé en ce que** sur les surfaces d'appui (F12, F22), des premières rainures de guidage (161A, 162A) sont prévues dans lesquelles les languettes de retenue (261, 262) sont guidées lors de la transition de l'enclenchement préliminaire à l'enclenchement définitif.

19. Connecteur enfichable selon la revendication 17, **caractérisé en ce que** sur les surfaces d'appui (F12, F22) des deuxièmes rainures de guidage (161, 162) sont prévues dans lesquelles, lors de la libération de l'enclenchement définitif pour le déverrouillage du connecteur (10) et de la prise (20), les languettes de retenue (261, 262) sont guidées autour des profilages (164, 165) dans la partie inférieure (12) de la fiche (10) afin de contourner un nouvel enclenchement de la fiche dans sa position d'enclenchement préliminaire axiale (V) et permettre son retrait complet de la prise (20).

20. Connecteur enfichable selon la revendication 11, **caractérisé en ce que** l'étrier en U (30') présente des moyens d'actionnement qui utilisent le mouvement vertical de l'étrier en U pour atteindre la position d'arrêt définitif pour une avance axiale de la fiche (10) de la position d'arrêt préliminaire à la position d'arrêt définitif.

21. Connecteur enfichable selon les revendications 13 et 20, **caractérisé en ce que** les moyens d'actionnement sont des surfaces de rampe latérales (X33, X34) sur les deuxièmes languettes d'arrêt (33', 34') qui sont agencées de telle sorte qu'elles s'engagent dans les découpes (151', 152') dans la fiche (10).

22. Connecteur enfichable selon la revendication 11, **caractérisé en ce que** les moyens d'actionnement sont des surfaces de rampe latérales (X33", X34") sur les deuxièmes languettes d'arrêt (33", 34") qui coopèrent avec un élément en forme de coin séparé (50) qui est inséré dans la partie inférieure (11) de la fiche (10) dans un logement (51) de type cuve.

23. Connecteur enfichable selon la revendication 22, **caractérisé en ce que** la face inférieure de l'élément en forme de coin (50) et la cuve de réception (51) sont inclinés sous un angle de glissement vers le haut (α") par rapport à l'horizontale de sorte qu'un décalage de l'élément en forme de coin (50) dans la prise provoque un soulèvement de la fiche dans la position de contact (K).

24. Connecteur enfichable selon la revendication 11, **caractérisé en ce que** les moyens d'actionnement sont des surfaces de rampe latérales (X33"', X34"') sur les deuxièmes languettes d'arrêt (33"', 34"') qui coopèrent avec un élément coulissant (60) au-dessus des deuxièmes portions de câble (521 à 540) et poussent ces dernières vers le bas contre les premières portions de câble (121 à 140) sans mouvement vertical de la fiche.

25. Connecteur enfichable selon la revendication 24, **caractérisé en ce que** l'élément coulissant (60) présente sur sa face inférieure des évidements (61) qui s'engagent dans des rainures dans la partie avant de la deuxième portion de câble (521 à 540) et en sont sortis sous l'effet des moyens d'actionnement tout en abaissant les deuxièmes portions de câble (521 à 540).
